# EUROPÄISCHE PATENTSCHRIFT

(11) **EP 0 586 822 B1**
(45) Veröffentlichungstag und Bekanntmachung des Hinweises auf die Patenterteilung: **26.03.1997**
(21) Anmeldenummer: 93110919.3
(22) Anmeldetag: 08.07.1993
(51) Int. Cl.: B65D 6/02, B65D 25/00

(54) **Transportkasten aus Kunststoff**
Plastic transport case
Caisse de transport en matière plastique

(30) Priorität: 09.09.1992 DE 4229802
(43) Veröffentlichungstag der Anmeldung: 16.03.1994
(73) Patentinhaber: Stucki Kunststoffwerk und Werkzeugbau GmbH., D-32107 Bad Salzuflen (DE)
(72) Erfinder: Prödel, Ulrich, D-4902 Bad Salzuflen 1 (DE)
(74) Vertreter: Junius, Walther, Dr.

(56) Entgegenhaltungen:
- EP-A- 0 484 718
- CH-A- 296 209
- GB-A- 151 625
- US-A- 3 870 185
- US-A- 4 176 747

## Beschreibung

Die Erfindung betrifft einen Transportkasten aus Kunststoff, bestehend aus einem Boden, vier Seitenwänden und gegebenenfalls einem Deckel bei dem in mindestens einer Seitenwand eine Öffnung vorgesehen ist, die durch eine in Führungsschienen verschiebbare Klappe verschließbar ist, und bei dem Mittel für eine Befestigung und/oder ein Verschließen der Klappe angeordnet sind.

Ein derartiger Transportkasten ist aus der GB-A-151 625 bekannt geworden. Bei diesem Transportkasten ist eine Stirnseitenwand nur bis etwa zur Hälfte der Kastenhöhe hochgezogen, die andere Hälfte wird durch eine Klappe verschlossen, die seitliche Schlitze aufweist, in welche Führungszapfen eingreifen, die an an der Außenseite der Seitenwände angeordneten Vorsprüngen befestigt sind. Dieser Kasten weist eine gewisse Labilität auf, die durch das Fehlen des oberen Teiles der einen Stirnseite auftritt und die sich bemerkbar macht, wenn Stapel von übereinander gestapelten Kästen transportiert werden. Dieser Kasten weist sowohl an den Stirnseiten als auch an seiner Oberkante Vorsprünge auf, die eine Handhabung des Kastens erschweren, die Transportraum einnehmen und die bei einem Verrutschen der Kästen während des Transportes abbrechen oder andere Gegenstände beschädigen können.

Die Erfindung vermeidet die aufgezeigten Nachteile des Standes der Technik. Es ist die Aufgabe der Erfindung, eine einfache Möglichkeit zur Gestaltung, Anordnung und Unterbringung der Klappe zu schaffen.

Die Erfindung besteht darin, daß die vier Seitenwände an ihrer Oberkante durch einen Oberrahmen miteinander verbunden sind, daß die Mittel für eine Befestigung und/oder ein Verschließen der Klappe an der Seitenwand und/oder dem Oberrahmen und/oder dem Boden angeordnet sind, daß an der Oberkante oder an der Unterkante der Klappe seitlich vorstehende Führungszapfen angeordnet sind, daß unter dem Boden, im Oberrahmen oder im Deckel Stauraum für die Klappe vorgesehen ist, daß die Führungsschienen für die Führung der an der Klappe vorgesehenen Zapfen bodenparallel unter dem Boden, im Oberrahmen oder im Deckel angeordnet sind, und daß die Führungsschienen an ihren Enden in einem Viertelkreis zur Kastenmittelebene hin gezogen und hier endseitig verschlossen sind.

Hierdurch ist eine sehr einfache Möglichkeit geschaffen, den Transportkasten seitlich zu öffnen und direkt aus im Stapel stehenden Transportkästen zu verkaufen. Dabei ist die Verschlußklappe für die seitliche Kastenöffnung in einfacher Weise so zu verstauen, daß sie die Warenentnahme aus anderen in demselben Stapel stehenden Transportkästen nicht behindert. Die Klappe ist unverlierbar am Transportkasten angebracht, sie kann nur in zwei Stellungen verschoben werden, eine Offenstellung, in der sie im Stauraum befindlich ist, und eine Verschlußstellung, in der sie die Kastenöffnung für den Transport der Ware verschließt. Der Stauraum für die Klappe kann je nach Wunsch an drei Orten befindlich sein, unter dem Boden des Transportkastens, im Oberrahmen oder in einem den Transportkasten verschließenden Deckel.

Eine vorteilhafte Befestigung der Klappe bei beladenem Kasten besteht darin, daß die Seitenwand mit seitlichen Begrenzungsrippen versehen ist, die Teile von Befestigungsvorrichtungen tragen, die in weitere Teile der Befestigungsvorrichtungen eingreifen, die am Rande der Öffnung oder an Rippen am Rande der Öffnung vorgesehen sind.

Dieses läßt sich in einfacher Weise leicht dadurch realisieren, daß die Befestigungsvorrichtungen aus Zapfen einerseits und Langlöchern mit seitlichem Einführungsschlitz für den zugeordneten Zapfen andererseits bestehen.
Für die Konstruktion dieses Transportkastens ist es vorteilhaft,wenn seitlich des Bodens und/oder des Oberrahmens zwei Holme angeordnet sind, welche an ihren Innenseiten unterhalb des Bodens die Führungsschienen tragen und die über die mit der Klappe zu verschließende Seitenwand pufferartig hinausstehen.

Da beim Schließen der Klappe die an der Endkante der Klappe angeordneten, in den Führungsschienen laufenden Führungszapfen bei einer unter dem Boden verstauten Klappe über die Lage angehoben werden müssen, in der sie bei verschlossener Klappe ruhen, ist es zweckmäßig, wenn die Führungsschienen an ihrem in den pufferartigen Vorsprüngen liegenden Teilen in einem Viertelkreis zur Kastenmittelebene hin gezogen und hier endseitig verschlossen sind. Gleiches ist aber auch dann zweckmäßig, wenn die Klappe innerhalb des Oberrahmens oder innerhalb des Deckels verstaut wird. In diesem Falle werden die Lagerzapfen des Deckels aus ihrer Ruhestellung bis in Höhe der horizontal im Deckel oder im Oberrahmen verlaufenden Führungsschienen angehoben, um die Klappe von den Verschlußzapfen lösen zu können.

Vorteilhaft ist es für eine Sicherung der Verschlußstellung der Klappe, wenn die Oberkante der Klappe mit einer Rippe versehen ist, die zumindest an einer Seite über die Seiten der Klappe hinaussteht, und wenn das überstehende Ende dieser Rippe mit einer Öffnung versehen ist, in die ein am Kasten befestigter Verschluß eingreift.

Diese Rippe kann aber auch der Verplombung der Klappe des Transportkastens dienen: Wenn die Rippe zumindest an einer Seite über die Seiten der Klappe hinaussteht und das überstehende Ende dieser Rippe mit einer Öffnung für das Hindurchziehen eines Plombendrahtes versehen ist, kann der Verplombungsdraht durch eine weitere Öffnung in der Seitenwand oder in einem Vorsprung der Seitenwand geführt sein.

Der Verschluß läßt sich in einfacher Weise dadurch realisieren, daß er aus mindestens einem federnden Zapfen besteht, der durch die Öffnung in der Rippe im verschlossenen Zustand hindurchgreift, und daß der Zapfen einen seitlichen Vorsprung trägt, der hinter die Rippe greift.

Befindet sich der Stauraum für die Klappe im Deckel oder im Oberrahmen, ist es vorteilhaft, wenn die Klappe in Führungsschienen einschiebbar ist, die im Deckel oder im Oberrahmen angeordnet sind, wenn die in den Führungsschienen laufenden Führungszapfen am oberen Ende der Klappe angeordnet sind, wenn an den Seiten der Klappe Rippen mit nach innen am unteren Ende geöffneten Langlöchern angeordnet sind, die an der Seitenwand angeordnete Zapfen bei verschlossener Klappe überfassen, wenn am unteren Ende der Klappe eine Rippe mit einer Öffnung angeordnet ist, in die ein Verschluß hineinfaßt.

Die Erfindung läßt sich auch an einem zusammenklappbaren Transportkasten realisieren, der aus zwei gegenüberliegend angeordneten in ihrer Mitte bodenparallel faltbaren Seitenwänden, die mit ihrer Unterkante über Gelenke am Boden und mit ihrer Oberkante über Gelenke am Rahmen befestigt sind, und aus zwei weiteren einteiligen Seitenwänden aufgebaut ist, welche mit ihrer oberen Kante am Rahmen über Gelenke befestigt und mit ihrer Unterkante mittels Rasten und Anschlägen am Boden befestigt sind, wobei die einteiligen Seitenwände im aufgeklappten Zustand des Kastens die faltbaren Seitenwände von innen her abstützen. Bei diesem Transportkasten ist es zweckmäßig, wenn die eine einteilige Seitenwand als Rahmen ausgebildet ist, der die von der Klappe verschließbare Öffnung umschließt.

Das Wesen der Erfindung ist nachstehend anhand von in der Zeichnung schematisch dargestellten Ausführungsbeispielen näher erläutert. Es zeigen:
- Fig.1: eine Stirnseitenansicht eines Transportkastens in geschlossenem Zustand,
- Fig. 2: einen Schnitt durch den Transportkasten,
- Fig. 3: eine Stirnseitenansicht eines Transportkastens mit geöffneter Klappe,
- Fig. 4: einen Schnitt durch den Transportkasten mit der in Staustellung befindlichen Klappe,
- Fig. 5: eine Ansicht eines zusammenfaltbaren Kastens, bei dem die Klappe im Deckel verstaut werden kann, mit in Verschlußstellung befindlicher Klappe,
- Fig. 6: mit in Offenstellung befindlicher Klappe,
- Fig. 7: mit einer im Öffnungsvorgang befindlichen Klappe im Schnitt,
- Fig. 8: einen Schnitt durch den Kasten bei in Staustellung befindlicher Klappe,
- Fig. 9: einen Schnitt durch einen Kasten, bei dem die Klappe sich in ihrer Staustellung im Oberrahmen befindet.

Der Transportkasten besteht aus einem Boden 1, zwei Längsseitenwänden 2 und Stirnseitenwänden 3 sowie einem die Seitenwände an ihrer Oberkante zusammenfassenden Oberrahmen 4. Die Stirnseitenwand 3 weist, wie die Fig. 3 zeigt, eine Öffnung 5 auf, die durch die Klappe 6 verschließbar ist.

Diese Klappe 6 weist an ihrer Unterkante zwei seitlich vorstehende Lagerzapfen 7 auf, die zwischen unter dem Boden 1 verlaufenden Führungsschienen 8 verschiebbar sind. Diese Führungsschienen sind an der Innenseite von Holmen 9 angebracht, zwischen denen sich der Boden 1 erstreckt. Diese Holme 9 stehen ein geringes Stück über die Stirnseitenwand 6 wie ein Puffer vor. In diesem pufferartigem Vorsprung 10 sind die Führungsschienen 8 in einem Viertelkreis nach oben gezogen und nach oben hin verschlossen, so daß die Lagerzapfen 7 nicht aus den Führungsschienen herausgezogen werden können.

Die Klappe 6 weist seitliche Rippen 11 auf, in denen Langlöcher 12 angeordnet sind, die durch eine seitliche Ausnehmung 13 auf der dem Kasteninneren zugewandten Seite offen sind, so daß Zapfen 14 in das Langloch eintreten können.

Diese Zapfen 14 sind an Rippen 15 angeordnet, welche die Öffnung 5 in der Stirnseitenwand 3 seitlich begrenzen. Die Zapfen 14 und die Langlöcher 12 mit ihren Ausnehmungen 13 bilden einen Verschluß für die Klappe 6, wenn diese in der Stellung befindlich ist, in der sie die Öffnung 5 verschließt.

Das Verschließen der Klappe 6 wird folgendermaßen vorgenommen:

Die Klappe 6 wird aus ihrer Ruhelage unterhalb des Bodens 1 des Kastens herausgezogen und dann, wenn die Lagerzapfen 7 im pufferartigen Vorsprung 10 befindlich sind, nach oben geklappt und dabei so hochgezogen, bis die Lagerzapfen 7 oben an dem Verschluß der Führungsschienen 8 anliegen. Dann wird die Klappe 6 in die Öffnung 5 hineingedrückt, die Zapfen 14 treten durch die Ausnehmungen 13 in die Langlöcher 12 ein. Sodann läßt man die Klappe los, so daß sie unter ihrem Eigengewicht sich nach unten bewegen kann. Diese Bewegung nach unten wird dadurch begrenzt, daß die Verschlußzapfen 14 am oberen Ende der Langlöcher 12 anliegen. Durch diese Lage der Verschlußzapfen 14 in den Langlöchern 12 ist gewährleistet, daß die Klappe 6 sich weder nach innen noch nach außen bewegen kann. Sie sitzt damit fest in der Stirnseitenwand 3.

Will man die Klappe 6 wieder öffnen, so muß man sie ein Stück hochschieben, bis die Verschlußzapfen 12 am unteren Ende der Langlöcher befindlich sind und aus den Ausnehmungen 13 wieder austreten können, wenn man in dieser hochgezogenen Stellung der Klappe die Klappe nach außen verschwenkt.

Um die Klappe besser handhaben zu können ist es zweckmäßig, wenn an der Oberkante der Klappe 6 eine Rippe 16 angeordnet ist, die zweckmäßigerweise handgriffartig ausgebildet wird. Diese Rippe 16 steht zu beiden Seiten über die Seitenkanten der Klappe 6 hinaus. Diese beiden über die Seitenkante der Klappe 6 hinausstehenden Teile der Rippe 16 sind je mit einem Loch versehen. Durch das Loch auf der linken Seite greift ein Verschluß hindurch. Dieser Verschluß besteht aus zwei Zapfen 18, welche auf einer Konsole 17 stehen und jeweils nach außen gerichtet einen Vorsprung 19 aufweisen. Diese Vorsprünge 19 greifen hinter den Rand der Öffnung in der Rippe 16. Will man die Verschlußklappe öffnen, muß man die beiden Zapfen 18 zusammendrücken, so daß die Vorsprünge 19 in der Öffnung zu liegen kommen, dann kann man mit der anderen Hand die Rippe 16 und mit ihr die Klappe 6 um den erforderlichen Weg hochziehen, der notwendig ist, damit die Lagerzapfen 14 aus den Ausnehmungen 13 an den Langlöchern 12 heraustreten können.

Auf der rechten Seite ist unterhalb des überstehenden Teiles der Rippe 16 ein Vorsprung 20 angeordnet, der ebenfalls ein Loch aufweist. Durch das Loch in der Rippe 16 und das Loch in dem Vorsprung 20 ist der Draht 21 hindurchgezogen, der durch die Plombe 22 gesichert ist.

Wie in Fig. 4 gezeigt, ist die Klappe 6 unterhalb des Bodens 3 verstaut. Sie liegt zur Gänze unterhalb des Bodens 3 und liegt mit ihrem die Rippe 16 tragenden Ende auf Vorsprüngen 23 auf, welche sie gegen ein Herunterfallen aus ihrer Staustellung halten.

Im Ausführungsbeispiel der Fig. 5 bis 8 ist ein zusammenfaltbarer Kasten dargestellt. Dieser besteht aus einem Oberrahmen 24 und einem Unterrahmen 25, in welchem der Boden 26 befestigt ist. Zwischen dem Oberrahmen 24 und dem Unterrahmen 25 sind gelenkig die Längsseitenwände 27 und die Stirnseitenwände 28 angeordnet. Der Oberteil der Längsseitenwand 27 ist mittels des Gelenkes 29 mit dem Unterteil der Längsseitenwand verbunden. Das Unterteil der Längsseitenwand 27 ist mittels eines nicht sichtbaren Gelenkes mit dem Unterrahmen 2 verbunden, während der Oberteil der Längsseitenwand 27 mittels eines nicht sichtbaren Gelenkes mit dem Oberrahmen 24 verbunden ist. Der Oberrahmen 24 weist Ausnehmungen 30 als Handgrifflöcher auf.

Die Stirnseitenwand 28 ist als ein Rahmen ausgebildet, welcher aus zwei Seitenholmen, einem Oberholm, welcher über nicht sichtbare Gelenke mit dem Oberrahmen verbunden ist und einen Unterholm einstückig geformt. Diese vier Holme umschließen die Öffnung 5. Diese ist durch die Klappe 6 verschließbar.

Der Kasten ist nach oben durch einen Deckel 31 verschlossen. In diesem befinden sich die Führungsschienen 32 für die Lagerzapfen 7 der Klappe 6. Diese sind an ihrem vorderen Ende ein Stück nach unten gezogen, damit der Schließvorgang der Klappe 6 vonstatten gehen kann, bei dem Verschlußzapfen 14 in Langlöcher 12 eingreifen, die durch eine Ausnehmung 13 in Richtung auf den Innenraum des Kastens geöffnet sind. Diese Ausnehmungen 13 befinden sich am unteren Ende der Langlöcher 12. Sind die Lagerzapfen 14 in die Langlöcher 12 eingeschoben, fällt die Klappe von allein durch Schwerkraft in ihre Verschlußstellung. Zusätzlich ist am Unterrahmen 25 ein Paar von Zapfen 18 mit seitlichen Vorsprüngen 19 angeordnet, die durch eine Öffnung in der als Handgriff ausgebildeten Rippe 33 an der Unterkante der Verschlußklappe 6 hindurchtreten. Entsprechend können Löcher für das Durchziehen eines Plombendrahtes vorgesehen sein.

Im Ausführungsbeispiel der Fig. 9 sind die Führungsschienen 32 im Oberrahmen 24 untergebracht.

## Patentansprüche

1. Transportkasten aus Kunststoff,
bestehend aus einem Boden (1), vier Seitenwänden (2,3) und gegebenenfalls einem Deckel (31),
bei dem in mindestens einer Seitenwand (3) eine Öffnung (5) vorgesehen ist, die durch eine in Führungsschienen (8,32) verschiebbare Klappe (6) verschließbar ist,
und bei dem Mittel für eine Befestigung und/oder ein Verschließen der Klappe (6) angeordnet sind,
dadurch gekennzeichnet,
daß die vier Seitenwände (2,3) an ihrer Oberkante durch einen Oberrahmen (4) miteinander verbunden sind,
daß die Mittel für eine Befestigung und/oder ein Verschließen der Klappe (6) an der Seitenwand (3) und/oder dem Oberrahmen (4) und/oder dem Boden (1) angeordnet sind,
daß an der Oberkante oder an der Unterkante der Klappe (6) seitlich vorstehende Führungszapfen (7) angeordnet sind,
daß unter dem Boden (1), im Oberrahmen (5) oder im Deckel (31) Stauraum für die Klappe (6) vorgesehen ist,
daß die Führungsschienen (8,32) für die Führung der an der Klappe (6) vorgesehenen Zapfen (7) bodenparallel unter dem Boden (1), im Oberrahmen (4) oder im Deckel (31) angeordnet sind, und
daß die Führungsschienen (8,32) an ihren Enden in einem Viertelkreis zur Kastenmittelebene hin gezogen und hier endseitig verschlossen sind.

2. Transportkasten nach Anspruch 1,
dadurch gekennzeichnet,
daß seitlich des Bodens (1) zwei Holme (9) angeordnet sind, welche an ihren Innenseiten unterhalb des Bodens (1) die Führungsschienen (8) tragen und die über die mit der Klappe (6) zu verschließende Seitenwand (3) pufferartig hinausstehen.
wobei die Führungsschienen (8,32) an ihrem in den pufferartigen Vorsprüngen (10) liegenden Teilen in einem Viertelkreis zur Kastenmittelebene hin gezogen und hier endseitig verschlossen sind.

3. Transportkasten nach Anspruch 1,
dadurch gekennzeichnet,
daß seitlich des Oberrahmens (4) zwei Holme (9) angeordnet sind, welche an ihren Innenseiten die Führungsschienen (8) tragen und die über die mit der Klappe (6) zu verschließende Seitenwand (3) pufferartig hinausstehen,
wobei die Führungsschienen (8,32) an ihrem in den pufferartigen Vorsprüngen (10) liegenden Teilen in einem Viertelkreis zur Kastenmittelebene hin gezogen und hier endseitig verschlossen sind.

4. Transportkasten nach Anspruch 1,
dadurch gekennzeichnet,
daß die Seitenwand (3) mit seitlichen Begrenzungsrippen (15) versehen ist, die Teile (14) von Befestigungsvorrichtungen (12,13,14) tragen, die in weitere Teile (12,13) der Befestigungsvorrichtungen (12,13,14) eingreifen, die am Rande der Öffnung (5) oder an Rippen (11,15) am Rande der Öffnung (5) vorgesehen sind.

5. Transportkasten nach Anspruch 4,
dadurch gekennzeichnet,
daß die Befestigungsvorrichtungen (12,13,14) aus Zapfen (14) einerseits und Langlöchern (12) mit seitlichem Einführungsschlitz (13) für den zugeordneten Zapfen (14) andererseits bestehen.

6. Transportkasten nach Anspruch 1,
dadurch gekennzeichnet,
daß die Oberkante der Klappe (6) mit einer Rippe (16) versehen ist, die zumindest an einer Seite über die Seiten der Klappe (6) hinaussteht, und
daß das überstehende Ende dieser Rippe (16) mit einer Öffnung versehen ist, in die ein am Kasten befestigter Verschluß (18,19) eingreift.

7. Transportkasten nach Anspruch 6,
dadurch gekennzeichnet,
daß die Oberkante der Klappe (6) mit einer Rippe (16) versehen ist, die zumindest an einer Seite über die Seiten der Klappe (6) hinaussteht, und
daß das überstehende Ende dieser Rippe (16) mit einer Öffnung für das Hindurchziehen eines Plombendrahtes (21) versehen ist, der durch eine weitere Öffnung in der Seitenwand (3) oder in einem Vorsprung (20) der Seitenwand (3) geführt ist.

8. Transportkasten nach Anspruch 1,
dadurch gekennzeichnet,
daß der Verschluß (18,19) aus mindestens einem federnden Zapfen (18) besteht, der durch die Öffnung in der Rippe (16) im verschlossenen Zustand hindurchgreift, und der einen seitlichen Vorsprung (19) trägt, der hinter die Rippe (16) greift.

9. Transportkasten nach Anspruch 1,
dadurch gekennzeichnet,
daß die Klappe (6) in Führungsschienen (32) einschiebbar ist, die im Deckel (31) oder im Oberrahmen (4) angeordnet sind,
daß die in den Führungsschienen (32) laufenden Führungszapfen (7) am oberen Ende der Klappe (6) angeordnet sind,
daß an den Seiten der Klappe (6) Rippen (11) mit nach innen am unteren Ende geöffneten Langlöchern (12) angeordnet sind, die an der Seitenwand (6) angeordnete Zapfen (14) bei verschlossener Klappe (6) überfassen,
daß am unteren Ende der Klappe (6) eine Rippe (33) mit einer Öffnung angeordnet ist, in die ein Verschluß (18,19) hineinfaßt.

10. Transportkasten nach Anspruch 1,
der aus zwei gegenüberliegend angeordneten in ihrer Mitte bodenparallel faltbaren Seitenwänden, die mit ihrer Unterkante über Gelenke am Boden und mit ihrer Oberkante über Gelenke am Rahmen befestigt sind, und aus zwei weiteren einteiligen Seitenwänden aufgebaut ist, welche mit ihrer oberen Kante am Rahmen über Gelenke befestigt und mit ihrer Unterkante mittels Rasten und Anschlägen am Boden befestigt sind, wobei die einteiligen Seitenwände im aufgeklappten Zustand des Kastens die faltbaren Seitenwände von innen her abstützen,
dadurch gekennzeichnet,
daß die eine einteilige Seitenwand (3) als Rahmen ausgebildet ist, der die von der Klappe (6) verschließbare Öffnung (5) umschließt.

## Claims

1. Transport crate made of plastic, consisting of a bottom (1), four side walls (2, 3) and possibly a lid (31), in which at least one side wall (3) is provided with an opening (5) which is closable by a flap (6) displaceable in guide rails (8, 32), and in which means are disposed for fixture and/or closure of the flap (6), characterised in that at their upper edge the four side walls (2, 3) are connected to one another by an upper frame (4), in that the means for fixture and/or closure of the flap (6) are disposed on the side wall (3) and/or the upper frame (4) and/or the bottom (1), in that laterally projecting guide lugs (7) are disposed on the upper edge or on the lower edge of the flap (6), in that stowage space for the flap (6) is provided under the bottom (1), in the upper frame (5) or in the lid (31), in that the guide rails (8, 32) for guidance of the lugs (7) provided on the flap (6) are disposed parallel with the bottom under the bottom (1), in the upper frame (4) or in the lid (31), and in that at their ends the guide rails (8, 32) run in a quarter circle towards the middle plane of the crate and are closed here at the end.

2. Transport crate according to claim 1, characterised in that two pillars (9) are disposed at the sides of the bottom (1) and on their insides carry the guide rails (8) below the bottom (1) and project buffer-like beyond the side wall (3) to be closed with the flap (6), in which the parts of the guide rails (8, 32) lying in the bufferlike projections (10) run in a quarter circle towards the middle plane of the crate and are closed here at the end.

3. Transport crate according to claim 1, characterised in that two pillars (9) are disposed at the sides of the upper frame (4) and on their insides carry the guide rails (8) and project buffer-like beyond the side wall (3) to be closed with the flap (6), in which the parts of the guide rails (8, 32) lying in the buffer-like projections (10) run in a quarter circle towards the middle plane of the crate and are closed here at the end.

4. Transport crate according to claim 1, characterised in that the side wall (3) is provided with lateral bounding ribs (15) which carry parts (14) of fixing devices (12, 13, 14) which engage in further parts (12, 13) of the fixing devices (12, 13, 14) which are provided on the edge of the opening (5) or on ribs (11, 15) on the edge of the opening (5).

5. Transport crate according to claim 4, characterised in that the fixing devices (12, 13, 14) consist of lugs (14) on the one hand and elongated holes (12) with a lateral introduction slot (13) for the associated lug (14) on the other hand.

6. Transport crate according to claim 1, characterised in that the upper edge of the flap (6) is provided with a rib (16) which projects beyond the sides of the flap (6) on at least one side, and in that the projecting end of this rib (16) is provided with an opening into which a fastening (18, 19) secured to the crate engages.

7. Transport crate according to claim 6, characterised in that the upper edge of the flap (6) is provided with a rib (16) which projects beyond the sides of the flap (6) on at least one side, and in that the projecting end of this rib (16) is provided with an opening for passage of a sealing wire (21) which is passed through a further opening in the side wall (3) or in a projection (20) of the side wall (3).

8. Transport crate according to claim 1, characterised in that the fastening (18, 19) consists of at least one resilient lug (18) which engages through the opening in the rib (16) in the closed state and which carries a lateral projection (19) which engages behind the rib (16).

9. Transport crate according to claim 1, characterised in that the flap (6) can be slid into guide rails (32) which are disposed in the lid (31) or in the upper frame (4), in that the guide lugs (7) running in the guide rails (32) are disposed at the upper end of the flap (6), in that ribs (11) are disposed at the sides of the flap (6) with elongated holes (12) which are opened towards the inside at the lower end and grip around lugs (14) disposed on the side wall (6) when the flap (6) is closed, in that a rib (33) is disposed at the lower end of the flap (6) with an opening in which a fastening (18, 19) engages.

10. Transport crate according to claim 1, which is constructed of two facing side walls which can be folded in their middle parallel with the bottom and which are secured by their lower edge by means of hinges to the bottom and by their upper edge by means of hinges to the frame, and of two further one-piece side walls which are secured by their upper edge to the frame by means of hinges and secured by their lower edge to the bottom by means of catches and stops, in which the one-piece side walls support the folding side walls from the inside when the crate is folded up, characterised in that one one-piece side wall (3) takes the form of a frame which surrounds the opening (5) closable with the flap (6).

## Revendications

1. Caisse de transport en matière plastique, se composant d'un fond (1), de quatre parois latérales (2, 3) et le cas échéant d'un couvercle (31), dans laquelle il est prévu dans au moins une paroi latérale (3) une ouverture (5) qui peut être fermée par un volet (6), déplaçable dans des rails de guidage (8, 32) et dans laquelle sont agencés des moyens pour une fixation et/ou une fermeture du volet (6), caisse caractérisée en ce que :
- les quatre parois latérales (2, 3) sont reliées entre elles a leur bord supérieur par un encadrement supérieur (4),
- les moyens de fixation et/ou de fermeture du volet (6) sont disposés sur la paroi latérale (3) et/ou sur l'encadrement supérieur (4) et/ou sur le fond (1),
- il est prévu sur le bord supérieur ou sur le bord inférieur du volet (6) des tétons de guidage (7) faisant saillie latéralement,
- il est prévu en dessous du fond (1), dans l'encadrement supérieur (5) ou bien dans le couvercle (31), un volume de rangement pour le volet (6),
- les rails de guidage (8, 32) pour le guidage des tétons (7) prévus sur le volet (6) sont disposés parallèlement au fond et en dessous de celui-ci, dans l'encadrement supérieur (4) ou bien dans le couvercle (31) et
- les rails de guidage (8, 32) sont profilés à leurs extrémités en forme de quart de cercle en direction du plan central de la caisse et sont fermés dans ces zones extrêmes.

2. Caisse de transport selon la revendication 1, caractérisée en ce que sur le côté du fond (1) sont disposés deux longerons (9), qui portent les rails de guidage (8) sur leurs côtés intérieurs et en dessous du fond (1) et qui font saillie à la façon de tampons de la paroi latérale (3) à fermer par le volet (6), lesdits rails de guidage (8, 32) étant profilés, dans leurs parties situées dans les saillies (10) en forme de tampons, en forme de quart de cercle en direction du plan central de la caisse et étant fermés dans ces zones extrêmes.

3. Caisse de transport selon la revendication 1, caractérisée en ce qu'il est prévu sur le côté de l'encadrement supérieur (4) deux longerons (9) qui portent sur leurs côtés intérieurs les rails de guidage et qui font saillie en forme de tampons de la paroi latérale (3) à fermer par le volet (6), les rails de guidage (8, 32) étant profilés, dans leurs parties situées dans les saillies (10) en forme de tampons, en forme de quart de cercle en direction du plan central de la caisse et étant fermés dans ces zones extrêmes.

4. Caisse de transport selon la revendication 1, caractérisée en ce que la paroi latérale (3) est pourvue de nervures latérales de délimitation (15), qui portent des parties (14) de dispositifs de fixation (12, 13, 14), qui s'accrochent dans d'autres parties (12, 13) de ces dispositifs de fixation (12, 13, 14) , prévues sur le bord de l'ouverture (5) ou bien sur des nervures (11, 15) situées sur le bord de l'ouverture (5).

5. Caisse de transport selon la revendication 4, caractérisée en ce que les dispositifs de fixation(12, 13, 14) se composent d'une part de tétons (14) et d'autre part de trous oblongs (12) pourvus d'une fente latérale (13) d'introduction du téton associé (14).

6. Caisse de transport selon la revendication 1, caractérisée en ce que le bord supérieur du volet (6) est pourvu d'une nervure (16) qui dépasse des bords du volet (6) au moins sur un côté et en ce que l'extrémité dépassante de cette nervure (16) est pourvue d'une ouverture dans laquelle s'accroche un système de fermeture (18, 19) fixé sur la caisse.

7. Caisse de transport selon la revendication 6, caractérisée en ce que bord supérieur du volet (6) est pourvu d'une nervure (16) qui dépasse des bords du volet (6), au moins sur un côté, et en ce que l'extrémité dépassante de cette nervure (16) est pourvue d'une ouverture permettant l'engagement d'un fil de plombage (21) qui est guidé à travers une autre ouverture prévue dans la paroi latérale (3) ou bien dans une saillie (20) de la paroi latérale (3).

8. Caisse de transport selon la revendication 1, caractérisée en ce que le système de fermeture (18, 19) se compose d'au moins un téton élastique (18) qui, dans l'état de fermeture, est engagé dans l'ouverture de la nervure (16) et qui porte une saillie latérale (19) venant s'accrocher en arrière de la nervure (16).

9. Caisse de transport selon la revendication 1, caractérisée en ce que le volet (6) peut être engagé dans des' rails de guidage (32) qui sont disposés dans le couvercle (31) ou bien dans l'encadrement supérieur (4), en ce que les tétons de guidage (7) se déplaçant dans les rails de guidage (32) sont disposés à l'extrémité inférieure du volet (6), en ce qu'il est prévu sur le côté du volet (6) des nervures (11) comportant des trous oblongs (12), ouverts vers l'intérieur à leurs extrémités inférieures et qui s'accrochent, quand le volet (6) est fermé, sur des tétons (14) disposés sur la paroi latérale (6), et en ce qu'il est prévu à l'extrémité inférieure du volet (6) une nervure (33) pourvue d'une ouverture dans laquelle est engagé un système de fermeture (18, 19).

10. Caisse de transport selon la revendication 1, qui est constituée d'une part de deux parois latérales situées l'une en regard de l'autre, repliables parallèlement au fond jusqu'en son milieu et qui sont fixées sur le fond par leurs bords inférieurs et par l'intermédiaire d'articulations et sur l'encadrement par leurs bords supérieurs et par l'intermédiaire d'articulations, et d'autre part de deux autres parois latérales unitaires qui sont fixées par leurs bords supérieurs sur l'encadrement par l'intermédiaire d'articulations et qui sont fixées sur le fond par leurs bords inférieurs au moyen d'organes d'arrêt et de butées, les parois latérales unitaires soutenant de l'intérieur les parois latérales repliables dans l'état de déploiement de la caisse, caractérisée en ce que l'une des parois latérales unitaires (3) est agencée comme un encadrement qui entoure l'ouverture (5) pouvant être fermée par le volet (6).
